# EUROPÄISCHE PATENTSCHRIFT

(11) **EP 0 179 202 B1**
(45) Veröffentlichungstag und Bekanntmachung des Hinweises auf die Patenterteilung: **03.05.1989**
(21) Anmeldenummer: 85109240.3
(22) Anmeldetag: 23.07.1985
(51) Int. Cl.: B41J 32/00

(54) **Farbbandkassette für eine Schreib- oder ähnliche Büromaschine**
Ink ribbon cartridge for type writers or similar business machines
Cassette de ruban encreur pour machines à écrire ou machines de bureau semblables

(30) Priorität: 25.10.1984 DE 3439089
(43) Veröffentlichungstag der Anmeldung: 30.04.1986
(73) Patentinhaber: AEG Olympia Office GmbH, 26357 Wilhelmshaven (DE)
(72) Erfinder: Kittel, Arthur, D-2940 Wilhelmshaven (DE); Hellebrandt, Dieter, D-2948 Schortens 1 (DE)

(56) Entgegenhaltungen:
- EP-A- 0 054 182
- DE-U- 8 310 441
- DE-U- 8 406 300
- US-A- 4 350 451

## Beschreibung

Die Erfindung betrifft eine Farbbandkassette für eine Schreib- oder ähnliche Büromachine der im Gattungsbegriff des Patentanspruchs 1 angegebenen Art.

Unter den zahlreichen bekannten Massnahmen zur Dämpfung der in der Umgebung von Schreibmaschinen und ähnlichen druckenden Maschinen wahrnehmbaren Geräusche kommt denjenigen Einrichtungen besondere Bedeutung zu, durch welche die beim Aufschlagen der Typen auf das Papier entstehenden Anschlaggeräusche gegen die in der Nähe der Maschine befindlichen Personen abgeschirmt werden. Als besonders wirksam haben sich hierbei sogenannte Schallschluckhauben erwiesen, die entweder die gesamte Maschine aufnehmen oder die nur im Bereich der Papierzuführung oberhalb der Schreibwalze aufgesetzt werden können. Bei den die Maschinen ganz aufnehmenden Schallschluckhauben ist zwar die Beobachtung des geschriebenen Textes durch ein Sichtfenster möglich, aber die Zugänglichkeit zum Einlegen und Ausrichten des Papiers und für Korrekturen ist ausserordentlich umständlich. Aus diesem Grunde sind derartige Schallschluckhauben für Büros mit häufigem Einsetzen von neuen Briefbögen nicht geeignet.

Bei Abdeckungen, die nur auf die Papierzuführung und -entnahme im Bereich der Schreibwalze aufgesetzt werden, ist zwar im allgemeinen die Handhabung des Papiers für den Bediener der Maschine erleichtert, jedoch häufig mit der Folge, dass die Geräuschdämpfung nicht mit der erwünschten Wirkung erzielt werden kann. Während bei dieser Art von Schallschluckhauben die Beobachtungsmöglichkeit des gedruckten Textes durch den Bediener im allgemeinen befriedigend ist, besteht ein besonderes Problem in der Zugänglichkeit des Druckwerkes zum Wechseln des Typenrades und der Farbbandkassette. Ausserdem sind die die Schreibwalze abdeckenden Schallschluckhauben für billige Korrespondenzmaschinen zu teuer.

Wird ausserdem eine Maschine, insbesondere eine elektrische Schreibmaschine von einem Gehäuse umgeben, so entsteht im Innern des Gehäuses ein Schallstau und damit eine Erhöhung der Geräuschstärke. Die von innen auf das Gehäuse oder auf flächige Bauteile auftreffenden Schallwellen regen die schwingungsfähigen Teile zu Schwingungen an, die wiederum die Ursache für das nach aussen abgegebene Maschinengeräusch sind.

Zur Verminderung diese Schallstaues ist eine Farbbandkassette bekannt geworden, deren topfförmiges Bodenteil und Deckplatte mit Löchern versehen sind. Durch diese Löcher wird der Schallstau zwar vermindert, und die Geräuschstärke im Innern des Gehäuses herabgesetzt, aber der durch die Führung und den Antrieb des verbrauchten Kohlefarbbandes bedingte Abrieb fällt durch die Löcher in dem Boden des Bodenteiles hindurch und verschmutzt die darunterliegenden Maschinenteile. Eine derartige Verschmutzung wird bei der Farbbandkassette gemäss EP-A-0054182 dadurch vermieden, dass die Schalldämpfungsmittel der Bodenplatte aus Vertiefungen bestehen, deren Boden durch eine Membran verschlossen ist. Ausserdem weist der Boden umlaufende Kragen um die Öffnungen und zusätzliche Auflageflächen für die Wickel der Vorrats-und der Aufwickelspulen auf. Es sind jedoch keine Versteifungsrippen für die Wickel der flanschlosen Spulen vorgesehen.

Weiterhin ist durch die DE-U 8406300 eine Farbbandkassette bekannt, bei der die Auflage für die Spulenteller der Vorrats- und der Aufwickelspule aus mehreren, voneinander durch Lücken getrennten, kreisbogenförmigen Stegen bestehen. Hierbei sind aber keine Versteifungsrippen vorhanden, die zur Führung der Wickellagen der Auf- und Abwickelspule und zur Führung der verschiebbaren Aufwickelspule dienen.

Die oben genannten Versteifungsrippen sind auch nicht in der Farbbandkassette der DE-U 8310441 vorgesehen. Diese Farbbandkassette offenbart lediglich einen Führungsschlitz, der seitlich mit vorstehenden Leisten zur Führung eines Trägers mit zwei Farbbandspulen versehen ist.

Auch ist durch die US-A 4 350 451 eine Farbbandkassette offenbart worden, bei der ein längsverschiebbares Führungsteil durch eine Federeinrichtung so beaufschlagt wird, dass die Aufwikkelspule sicher gegen ein Antriebsrad gedrückt wird.

Der Erfindung liegt die Aufgabe zugrunde, eine Farbbandkassette zu schaffen, durch die der Schallstau im Innern des Gehäuses wirkungsvoll herabgesetzt und durch die ein Herausfallen des Abriebes von dem verbrauchten Farbband aus Öffnungen in dem Bodenteil des Kassettengehäuses sicher vermieden wird. Ausserdem soll die Kassette kompakt aufgebaut sein und einen leicht gängigen Antrieb der Vorrats- und der Aufwickelspule ermöglichen, wobei der Abrieb an dem verbrauchten Farbban gering gehalten werden soll. Diese Aufgabe wird durch die kennzeichnenden Merkmale des Patentanspruchs 1 gelöst.

Die erfindungsgemässe Farbbandkassette bringt eine bemerkenswerte Reduzierung des Geräusches im Innern des Gehäuses, wobei die unterhalb der Farbbandkassette liegenden Maschinenteile in der Aufnahmevorrichtung nicht beschmutzt werden. Das Bodenteil und die Deckplatte sind zur Erhöhung der Formstabilität mit Versteifungsrippen versehen, die gleichzeitig zum Abstützen der Wickel der flanschlosen Auf- und Abwickelspule dienen und/oder ein Herausfallen des in dem Kassettengehäuse anfallenden Abriebes des Farbbandes aus den Öffnungen sicher verhindern. Der Innenaufbau des Farbbandkassettengehäuses wird hierdurch sehr vereinfacht, was sich auf die Fertigung vorteilhaft auswirkt. Durch die exakte Führung der Vorrats- und Aufwickelspule einschliesslich deren Wickel wird ein leichtgängiger Transport des Farbbandes erzielt und ein grösserer Abrieb des Farbbandes verhindert. Weitere vorteilhafte Ausgestaltungen des Erfindungsgegenstandes sind den weiteren Unteransprüchen der folgenden Beschreibung zu entnehmen. Es zeigen
Figur 1 eine Draufsicht auf die Farbbandkassette,
Figur 2 eine Draufsicht auf die Innenseite des topfförmigen Bodenteils des Kassettengehäuses,
Figur 3 eine Draufsicht gemäss Figur 2 mit eingesetzten Bauteilen und
Figuren 4 bis 6 Einzelheiten aus der Figur 3.

In Figur 1 ist eine Farbbandkassette 1 auf einer Aufnahmevorrichtung 2 einer Schreib- oder ähnlichen Büromaschine betriebsbereit angeordnet, welche längs eines Aufzeichnungsträgers 3 verschiebbar angeordnet ist. Der Aufzeichnungsträger 3 ist über eine Papierwalze 4 in bekannter Weise transportierbar. Das aus einem Austrittsschlitz 5 der Farbbandkassette 1 austretende Farbband 6 wird von einer Vorratsspule 7 abgewickelt und über einen Spannhebel 8 und über Farbbandführungen 9, 10 zwischen dem Aufzeichnungsträger 3 und einem Typenträger 11 hindurchgeführt. Der Typenträger 11 ist z.B. ein Typenrad mit einer Vielzahl von radialen Schlitzen, wodurch elastische Stege gebildet werden, an deren Enden jeweils eine Type angeordnet ist. Die Einstellung des Typenrades 11 erfolgt über einen nicht dargestellten Schrittmotor, welcher ebenfalls auf der Aufnahmevorrichtung 2 angeordnet ist. Der Abdruck des Schriftzeichens erfolgt über einen auf der Aufnahmevorrichtung 2 verschiebbar gelagerten Druckhammer, welcher z.B. über einen Elektromagneten angetrieben wird.

Das Farbband 6 wird über die Führung 10 in einen Eintrittsschlitz 12 des aus einem topfförmigen Bodenteil 13 und einer mit Öffnungen 14 versehenen Deckel 15 bestehenden Kassettengehäuses hineingeführt. Dann wird das Farbband 6, das z.B. aus einem nur einmal benutzbaren Karbonband besteht, über eine tonnenförmige Umlenkrolle 16 zu einer Aufwickelspule 17 geleitet. Diese Aufwickelspule 17 ist mit einer Nabe 18 auf einem Lagerzapfen 19 drehbar gelagert, der mit einer Trägerplatte 20 fest verbunden ist. Diese Trägerplatte 20 ist mit einer Gleitfläche 21 auf dem Boden 22 des Bodenteils 13 verschiebbar gelagert, wobei die Gleitfläche 21 zwei mit Abstand zueinander angeordnete Führungszapfen 23, 24 für einen den Boden 22 durchdringenden Längsschlitz 25 aufweist. Die Vorratsspule 7 ist auf einer auf dem Boden 22 senkrecht angeordneten Lagerachse 26 drehbar gelagert, zu der eine kreisringförmige Versteifungsrippe 27 konzentrisch und ausserhalb dieser Versteifungsrippe 27 weitere Versteifungsrippen 28, 29 und 30 radial ausgerichtet sind. Auf den abgerundeten Versteifungsrippen 28, 29, 30 ist der Wickel 31 und auf der kreisringförmigen Versteifungsrippe 27 der Kern der Vorratsspule 7 drehbar gelagert. Hierdurch wird infolge der geringen Reibung eine leichtgängige Drehung der Vorratsspule 7 erzielt und ein Verschieben der Wickellagen des Wickels 31 zueinander sicher verhindert. Der Deckel 15 weist entsprechend ausgebildete Versteifungsrippen 32, 33, 34 und 35 auf, die ebenfalls zum Abstützen des Wickels 31 dienen. Hierdurch wird ein Verschieben der Wickellagen des Wickels 31 der Vorratsspule 7 z.B. beim Versand der Kassette 1 sicher verhindert. Durch diese exakte Führung der Vorratsspule 7 einschliesslich dessen Wickels 31 wird ein Abrieb des Farbbandes an den Führungsteilen der Kassette 1 erheblich reduziert. Die Vorratsspule 7 weist eine Nabe 36 auf, die von einem als Spannhebel 8 ausgebildeten Formdraht mit zwei freien Schenkeln 37 und 38 umschlungen wird. Der eine Schenkel 37 dieses Formdrahtes ist mit dem freien Ende 39 einer Ausnehmung .40 des Bodenteils 13 des Kassettengehäuses fest verankert, während der andere Schenkel 38 frei beweglich ist und an seinem freien Ende 41 eine drehbar gelagerte Umlenkrolle 42 aufweist. Sobald das Farbband 6 in Pfeilrichtung gemäss Figur 3 gezogen wird, dann entfernt sich der bewegliche Schenkel 38 von dem festen Schenkel 37 des Formdrahtes derart, dass die Haftreibung zwischen dem Formdraht und der Nabe 36 der Vorratsspule 7 aufgehoben wird. Durch dies Freigabe der Vorratsspule 7 ist ein leichtes Abwickeln des Farbbandes 6 von dieser Vorratsspule 7 möglich. Lässt die Zugspannung in dem Farbband 6 wieder nach, dann schwingt der bewegliche Schenkel 38 des Formdrahtes sofort wieder in seine Ausgangsstellung zurück, wodurch die Vorratsspule 7 wieder gebremst wird. Da eine Drehung der Vorratsspule 7 jetzt nicht mehr möglich ist, wird das Farbband 6 stets stramm gehalten.

Um ein Herausfallen von Farbbandabrieb aus dem Längsschlitz 25 des Bodenteils 13 des Kassettengehäuses zu verhindern, ist dieser von erhöhten Versteifungsrippen 44, 45 und 46 umgeben. Gemäss Figur 2 ist hierbei je eine Versteifungsrippe 44 und 45 parallel zu der Verschieberichtung der rechteckförmig ausgebildeten Trägerplatte 20 auf jeder Seite des Längsschlitzes 25 angeordnet. Die Enden 47, 48 49, 50 dieser Versteifungsrippen 44 und 45 sind einerseits mit der kreisringförmigen Versteifungsrippe 27 und andererseits mit einer senkrecht zu der Bewegungsrichtung der Trägerplatte 20 angeordneten Versteifungsrippe 46 fest verbunden. Die beiderseits der Längsseiten 51, 52 der Trägerplatte 20 auf dem Boden 22 angeordneten Versteifungsrippen 44, 45 weisen gegeneinander gerichtete Schenkel 53, 54 auf, die ein Verkippen der verschiebbaren Trägerplatte 20 mit der Aufwickelspule 17 sicher verhindern, siehe Figur 4. Der Schenkel 53 weist übrigens gleichzeitig eine Auflagefläche 55 für den Wickel 31 der Vorratsspule 7 auf. Hierdurch weist das Bodenteil 13 zusammen mit den Versteifungsrippen 28, 29, 30 vier um 90° versetzt angeordnete Auflageflächen für den Wickel 31 auf, wodurch eine Verschiebung der einzelnen Lagen der Wickel 31 sicher vermieden wird.

Der Boden 22 in dem Bodenteil 13 des Kassettengehäuses weist übrigens Sacklöcher 56 zur Schalldämpfung, zwei Öffnungen 57 und 58 zum Einrasten von Verriegelungselementen in der Aufnahmevorrichtung in der Maschine und eine weitere Öffnung 59 für Abfühlelemente zum Abtasten des Farbbandes auf. Der Wickel 61 der Aufwickelspule 17 ist in dem Bodenteil auf der Versteifungsrippe 46 und auf einer von dem anderen Ende der Trägerplatte 20 ausgehenden und in Richtung zu dem Lagerzapfen 19 verlaufenden Lagerrippe 60 derart lagerbar, dass sich die einzelnen Lagen des Farbbandes 6 beim Aufwickeln nicht gegeneinander verschieben. Der Lagerzapfen 19 für die Aufwickelspule 17 ist mit einer Verlängerung 62 in einem in Verschieberichtung der Trägerplatte 20 angeordneten, durchgehenden Längsschlitz 63 des Deckels 15 bewegbar angeordnet, wodurch der Farbbandvorrat angezeigt wird. Der Längsschlitz 63 in dem Deckel 15 weist auf der Innenseite einen umlaufenden Kragen 64 auf, der gleichzeitig zum Abstützen des Wickels 61 der Aufwickelspule 17 dient.

Die Transportwalze 65 weist ein mit dem Wikkel 61 der Aufwickelspule 17 in Eingriff stehendes Stachelrad 66 auf, und ist an einem Ende 67 mit einem Hohlzapfen 68 auf einem eine Öffnung 69 in dem Boden 22 umgebenden Kragen 70 und an dem anderen Ende 71 mit in einem Handrad 72 zentrisch angeordneten Lagerbohrung 73 für einen Zentrierzapfen 74 an der Innenseite 75 des Deckels 15 drehbar gelagert. Die Stirnfläche 76 des Handrades 72 an der Transportwalze 65 ist mit Riffelungen 77 versehen, wobei ein Teil dieser Stirnfläche 76 aus einer kreisabschnittförmigen Öffnung 78 des Deckels 15 herausragbar angeordnet ist. Hierdurch ist es möglich, die Transportwalze 65 über das Handrad 72 zu drehen, wodurch ein Aufwickeln des Farbbandes 6 auf die Aufwickelspule 17 ermöglicht wird. Die Öffnung 78 in dem Deckel 15 befindet sich in einer kreisabschnittförmigen Vertiefung 79 an dem Deckelrand 80 derart, dass die Stirnfläche 76 des Handrades 72 nicht gegenüber der übrigen Oberfläche des Deckels 15 hervorsteht Die Versteifungsrippe 46 auf dem Boden 22 des Bodenteils 13 ist so ausgebildet und derart angeordnet, dass der beim Aufwickeln durch das Stachelrad 66 anfallende Abrieb des Farbbandes 6 nicht aus den Öffnungen 58, 59 und 25 herausfallen kann. Die Öffnung 69 ist durch den Kragen 70 gegen den Abrieb abgeschirmt. Durch diese Massnahmen wird eine Verschmutzung der Maschinenteile beim Einsatz der Kassette 1 in der Aufnahmevorrichtung der Maschine sicher verhindert.

Die Verriegelungsöffnung 57 in dem Boden 22 des Bodenteiles 13 ist durch eine Versteifungsrippe 81 abgeschirmt, welche einerseits mit der Versteifungsrippe 30 fest verbunden ist und andererseits eine konzentrisch zu der Vorratsspule angeordnete Verlängerungsrippe 82 aufweist. Auf dieser Verlängerungsrippe 82 ist der federnde Schenkel 38 verschiebbar gelagert, wodurch dieser Schenkel 38 infolge der geringen Reibung leicht beweglich ist.

Die Trägerplatte 20 wird durch eine Federeinrichtung derart beaufschlagt dass der Wickel 61 der Aufwickelspule 17 stets mit dem Stachelrad 66 der Transportwalze 65 in Eingriff gehalten wird. Diese Federeinrichtung besteht aus einer Schenkelfeder 83, die auf einem Zapfen 84 gelagert ist und einem fest angeordneten ersten Schenkel 85 und einem federnden zweiten Schenkel 86 aufweist. Der zweite Schenkel 86 liegt an einem Ansatz 87 am Lagerzapfen 19 für die Aufwickelspule 17 federnd an, siehe Figuren 3 und 5.

## Patentansprüche

1. Farbbandkassete (1 ) für eine Schreib- oder ähnliche Büromaschine mit in dem Boden (22) des Kassettengehäuses angeordneten Öffnungen z.B. als Durchtrittsöffnungen (25, 57, 58, 59) für Abfühlelemente zum Abfühlen des Farbbandes etc., wobei das Farbband (6) mittels einer antreibbaren Transportwalze (65) von einer Vorratsspule (7) ab- und auf eine Aufwickelspule (17) wieder aufwickelbar angeordnet ist und wobei die Transportwalze (65) ein Stachelrad (66) ist, gegen das die auf dem Boden (22) verschiebbar gelagerte Aufwickelspule (17) mit dem Aussenwikkel mittels einer Federeinrichtung drückbar ist, dadurch gekennzeichnet, dass das topfförmig ausgebildete Bodenteil (13) des Kassettengehäuses auf der Innenseite des Bodens (22) vorspringende Versteifungsrippen (44, 45, 46) aufweist, die gleichzeitig zum Abstützen der Wickel (61, 31 ) der flanschlosen Aufwickel- (17) und Vorratsspule (7) dienen, ein Herausfallen des in dem Kassettengehäuse anfallenden Abriebes des Farbbandes (6) aus den Öffnungen (25, 57, 58, 59) verhindern und als Führungen zum Verschieben der Aufwickelspule (17) ausgebildet sind.

2. Kassette nach Anspruch 1, dadurch gekennzeichnet, dass der Boden (22) eine aufrecht angeordnete Lagerachse (26) für die Vorratsspule (7) aufweist, zu der Versteifungsrippen (28, 29, 30) zum Stützen und Führen des Wickels der Vorratsspule (7) radial ausgerichtet angeordnet sind.

3. Kassette nach Anspruch 2, dadurch gekennzeichnet, dass die Versteifungsrippen (28, 29, 30) ausserhalb einer zu der Lagerachse (26) konzentrisch angeordneten, kreisringförmigen Versteifungsrippe (27) gelagert sind.

4. Kassette nach Anspruch 1, 2 oder 3, wobei die Aufwickelspule (17) auf einer in einem Längsschlitz (25) des Bodens verschiebbaren Trägerplatte (20) drehbar und durch eine an der Trägerplatte (20) angreifende Federeinrichtung gegen die Transportwalze drückbar angeordnet ist, dadurch gekennzeichnet, dass die Versteifungsrippen (44, 45, 46) rund um den Längsschlitz (25) angeordnet sind.

5. Kassette nach Anspruch 4, dadurch gekennzeichnet, dass je eine Versteifungsrippe (44, 45) parallel zu der Verschieberichtung der rechteckförmig ausgebildeten Trägerplatte (20) auf jeder Seite des Längsschlitzes (25) angeordnet ist, und dass die Enden (47, 48, 49, 50) der beiden Versteifungsrippen (44, 45) einerseits mit der kreisringförmigen Versteifungsrippe (27) und andererseits mit der senkrecht zu der Bewegungsrichtung der Trägerplatte (20) angeordneten Versteifungsrippe (46) fest verbunden sind.

6. Kassette nach Anspruch 5 dadurch gekennzeichnet, dass die Trägerplatte (20) auf ihrer Gleitfläche (21) zwei mit Abstand zueinander angeordnete Führungszapfen (23, 24) aufweist, welche in dem Längsschlitz (25) gleitbar angeordnet sind, und dass die beiderseits der Längsseiten (51, 52) der Trägerplatte (20) auf dem Boden (20) angeordneten Versteifungsrippen (44, 45) gegeneinander gerichtete Schenkel (53, 54) aufweisen, die ein Verkippen der verschiebbaren Trägerplatte (20) mit der Aufwickelspule (17) verhindern und dass mindestens ein Schenkel (53) gleichzeitig als Auflagefläche für den Wickel (31 ) der Vorratsspule (7) dient.

7. Kassetten nach einem der vorhergehenden Ansprüche, dadurch gekennzeichnet, dass die Trägerplatte (20) an einem Ende den Lagerzapfen (19) für die Aufwickelspule (17) und eine von dem anderen Ende ausgehende und in Richtung zu dem Lagerzapfen (19) verlaufende Lagerrippe (60) als Auflagefläche für den Wickel (61) der Aufwickelspule (17) aufweist.

8. Kassette nach Anspruch 7, dadurch gekennzeichnet, dass der Lagerzapfen (19) für die Aufwickelspule (17) mit einer Verlängerung (62) in einem Längsschlitz (63) des Deckels (15) bewegbar angeordnet ist.

9. Kassette nach einem der vorhergehenden Ansprüche, dadurch gekennzeichnet dass die Transportwalze (65) an einem Ende (67) mit einem Hohlzapfen (68) auf einem eine Öffnung (69) in dem Boden (22) umgebenden Kragen (70) und an dem anderen Ende (71) mit einer in einem Handrad (72) zentrisch angeordneten Lagerbohrung (73) für einen Zentrierzapfen (74) an der Innenseite (75) des Deckels (15) drehbar gelagert ist.

10. Kassette nach Anspruch 9, dadurch gekennzeichnet, dass die Stirnfläche (76) des Handrades (72) an der Transportwalze (65) mit Riffelungen (77) versehen ist, dass ein Teil der Stirnfläche (76) aus einer kreisabschnittförmigen Öffnung (78) des Deckels (15) herausragbar gelagert und dass die Öffnung (78) in einer kreisabschnittförmigen Vertiefung (79) an dem Deckelrand (80) angeordnet ist.

## Revendications

1. Cassette (1 ) de ruban encreur pour une machine à écrire ou une machine de bureau analogue, comportant des ouvertures disposées dans le fond (22) du boîtier de la cassette, par exemple sous forme d'ouvertures (25, 57, 58, 59) traversantes pour des éléments de détection prévus pour détecter le ruban encreur, etc ..., étant précisé que le ruban encreur (6) est disposé de façon à pouvoir se dérouler depuis une bobine débitrice (7) au moyen d'un rouleau (65) de transport, qui peut être entraîné, et de façon à pouvoir s'enrouler à nouveau sur une bobine réceptrice (17); et étant précisé que le rouleau (65) de transport est une roue (66) à picots contre laquelle la bobine réceptrice (17), qui peut coulisser sur le fond (22), peut être poussée, par la spire extérieure du ruban, au moyen d'un mécanisme élastique, cassette caractérisée en ce que la pièce de fond (13), en forme de boisseau, du boîtier de la cassette présente, sur la face intérieure du fond (22), des nervures (44, 45, 46) saillantes de renfort, qui servent simultanément d'appui du rouleau de ruban (61, 31 ) de la bobine réceptrice (17) et de la bobine débitrice (7), sans flasque, empêchent une chute, par les ouvertures (25, 57, 58, 59), de la poussière résultant du frottement du ruban encreur (6) et arrivant dans le boîtier de la cassette, et sont conçus comme guidages pour le coulissement de la bobine réceptrice (17).

2. Cassette selon la revendication 1, caractérisée en ce que le fond (22) présente, pour la bobine débitrice (7), un axe (26), qui est disposé verticalement et par rapport auquel sont orientées radialement des nervures (28, 29, 30) de renfort disposées pour servir d'appui et de guidage du rouleau de ruban de la bobine débitrice (17).

3. Cassette selon la revendication 2, caractérisée en ce que les nervures (28, 29, 30) de renfort sont placées à l'extérieur d'une nervure (27) de renfort en forme d'anneau circulaire, disposée concentriquement par rapport à l'axe (26).

4. Cassette selon la revendication 1, 2 ou 3, dans laquelle la bobine réceptrice (17) peut tourner sur une plaque support (20) coulissante dans une fente longitudinale (25) du fond et est disposée de façon à pouvoir être appuyée contre le rouleau de transport par un mécanisme élastique, qui vient en prise sur la plaque support (20), cassette caractérisée par le fait que les nervures (44, 45, 46) de renfort sont disposées autour de la fente longitudinale (25).

5. Cassette selon la revendication 4, caractérisée en ce que, chaque fois, une nervure (44, 45) de renfort est disposée parallèlement à la direction de coulissement de la plaque support (20) de forme rectangulaire, de chaque côté de la fente longitudinale (25); et en ce que les extrémités (47, 48, 49, 50) des deux nervures (44, 45) de renfort sont solidarisées, d'une part avec la nervure (27) de renfort en forme d'anneau circulaire et d'autre part avec la nervure (46) de renfort disposée perpendiculairement à la direction du déplacement de la plaque support (20).

6. Cassette selon la revendication 5, caractérisée en ce que la plaque support (20) présente, sur sa surface (21 ) de glissement, deux tétons (23, 24) de guidage qui sont disposés à une certaine distance l'un de l'autre et peuvent glisser dans la fente longitudinale (25) en ce que les nervures (44, 45) de renfort, disposées sur le fond (20) des deux côtés de faces longitudinales (51, 52) de la plaque support (20), présentent des rebords (53, 54) qui sont dirigés l'un en face de l'autre et qui interdisent un basculement de la plaque support coulissante (20) avec la bobine réceptrice (17); et en ce qu'au moins un rebord (53) sert simultanément de surface d'appui pour le rouleau de ruban (31 ) de la bobine débitrice (7).

7. Cassette selon l'une des revendications précédentes, caractérisée en ce que la plaque support (20) présente, à une extrémité, le téton (19) pour la bobine réceptrice (17), ainsi qu'une nervure (60) qui part de l'autre extrémité, qui est dirigée dans la direction du téton (19) et qui sert de surface d'appui pour le rouleau de ruban (61 ) de la bobine réceptrice (17).

8. Cassette selon la revendication 7, caractérisé en ce que le téton (19), prévu pour la bobine réceptrice 17, est disposé de façon à pouvoir se déplacer, par un prolongement (62), dans une fente longitudinale (63) du couvercle (15).

9. Cassette selon l'une des revendications précédentes, caractérisée en ce que le rouleau (65) de transport peut tourillonner à l'une de ses extrémités (67), par un téton creux (68), sur un collet (70) qui entoure une ouverture (69) prévue dans le fond (22) et, à son autre extrémité (71 ), par un alésage (73), disposé dans l'axe d'une molette (72) et prévu pour un téton (74) de centrage, sur la face intérieure (75) du couvercle (15).

10. Cassette selon la revendication 9, caractérisée en ce que la surface frontale (76) de la molette (72) du rouleau (65) de transport est munie de cannelures (77); en ce qu'une partie de la surface frontale (76) est placée de façon à sortir par une ouverture (78), en forme de secteur circulaire, du couvercle (15); et en ce que l'ouverture (78) est disposée dans un embouti creux (79), en forme de secteur circulaire, du bord du couvercle (80).

## Claims

1. Ribbon cassette (1) for a typewriter or similar office machine with openings arranged in the bottom (22) of the cassette case e.g. as openings (25, 57, 58, 59) for the passage of sensing elements for the sensing of the ribbon etc., the ribbon (6) being windable from a take-off reel (7) and rewindable onto a take-up reel (17) by means of a drivable transport roll (65) and the transport roll (65) being a sprocket wheel (66) against which the take-up reel (17) slidable on the bottom (22) is pressable with the outer winding by means of a spring device, characterised in that the cup-shaped bottom part (13) of the cassette case comprises projecting stiffening ribs (44, 45, 46) on the inside of the bottom (22), which simultaneously serve as support for the windings (61, 31 ) of the flangeless take-up reel (17) and take-off reel (7), prevent the scuff from the ribbon (6) collecting in the cassette case from dropping through the openings (25, 57, 58, 59) and act as guides for the sliding of the take-up reel (17).

2. Cassette according to claim 1, characterised in that the bottom (22) comprises an upright bearing axle (26) for the take-off reel (7), with which stiffening ribs (28, 29, 30) for supporting and guiding the winding of the take-off reel (7) are aligned radially.

3. Cassette according to claim 2, characterised in that the stiffening ribs (28, 29, 30) are supported outside an annular-shaped stiffening rib (27) arranged concentrically to the bearing axle (26).

4. Cassette according to claim 1, 2 or 3, the take-up reel (17 being rotatable on a bearer plate (20) slidable in a longitudinal slot (25) in the bottom and being pressable against the transport roll by a spring device acting on the bearer plate (20), characterised in that the stiffening ribs (44, 45, 46) are arranged around the longitudinal slot (25).

5. Cassette according to claim 4, characterised in that one stiffening rib (44, 45) respectively is arranged parallel to the sliding direction of the rectangular-shaped bearer plate (20) on each side of the longitudinal slot (25), and that the ends (47, 48, 49, 50) of the two stiffening ribs (44, 45) are firmly connected on the one side to the annular-shaped stiffening rib (27) and on the other side to the stiffening rib (46) arranged perpendicular to the moving direction of the bearer plate (20).

6. Cassette according to claim 5, characterised in that the bearer plate (20) comprises on its sliding surface (21 ) two mutually spaced guide pilots (23, 24) which are slidable in the longitudinal slot (25), and that the stiffening ribs (44, 45) arranged on the bottom (22) on either side of the longitudinal sides (51, 52) of the bearer plate (20) comprise mutually facing legs (53, 54) which prevent tilting of the slidable bearer plate (20) with the take-up reel (17), and that at least one leg (53) serves simultaneously as bearing surface for the winding (31 ) of the take-off reel (7).

7. Cassette according to any one of the foregoing claims, characterised in that the bearer plate (20) comprises at one end a journal pin (19) for the take-up reel (17) and a bearing rib (60) starting from the other end which is directed towards the journal pin (19) and acts as bearing surface for the winding (61 ) of the take-up reel (17).

8. Cassette according to claim 7, characterised in that the journal pin (19) for the take-up reel (17) is movable with an extension (62) in a longitudinal slot (63) in the lid (15).

9. Cassette according to one of the foregoing claims, characterised in that the transport roll (65) is rotatable at one end (67) with a hollow journal (68) on a collar (70) surrounding an opening (69) in the bottom (22) and at the other end (71 ) with a bearing bore (73) which is arranged centrally in a handwheel (72) and is for a centering pin (74) on the inside (75) of the lid (15).

10. Cassette according to claim 9, characterised in that the front face (76) of the handwheel (72) on the transport roll (65) is provided with flutings (77), that part of the front face (76) is able to protrude from a segment-shaped opening (78) in the lid (15), and that the opening (78) is arranged in a segment-shaped depression (79) at the lid edge (80).
